# EUROPÄISCHE PATENTSCHRIFT

(11) **EP 3 807 920 B1**
(45) Veröffentlichungstag und Bekanntmachung des Hinweises auf die Patenterteilung: **28.06.2023**
(21) Anmeldenummer: 19752936.5
(22) Anmeldetag: 24.07.2019
(51) Int. Cl.: H01H 33/662

(54) **VAKUUMSCHALTRÖHRE UND HOCHSPANNUNGSSCHALTANORDNUNG**
VACUUM INTERRUPTER AND HIGH-VOLTAGE SWITCHING ASSEMBLY
TUBE DE COMMUTATION SOUS VIDE ET DISPOSITIF DE COMMUTATION À HAUTE TENSION

(30) Priorität: 01.08.2018 DE 102018212853
(43) Veröffentlichungstag der Anmeldung: 21.04.2021
(73) Patentinhaber: Siemens Energy Global GmbH & Co. KG, 81739 München (DE)
(72) Erfinder: BENKERT, Katrin, 90571 Schwaig (DE); NIKOLIC, Paul Gregor, 91058 Erlangen (DE); KOLETZKO, Martin, 91083 Baiersdorf (DE)
(86) Internationale Anmeldenummer: PCT/EP2019/069868
(87) Internationale Veröffentlichungsnummer: WO 2020/025407

(56) Entgegenhaltungen:
- WO-A1-2018/028946
- DE-C1- 4 447 391
- FR-A1- 2 971 884

## Beschreibung

Die Erfindung betrifft eine Vakuumschaltröhre nach dem Oberbegriff des Patentanspruchs 1 sowie eine Hochspannungsschaltanordnung nach Anspruch 14.

In Hochspannungs- oder Höchstspannungsübertragungsnetzen werden Gas- oder Vakuumleistungsschalter zur Unterbrechung von Betriebs- und Fehlerströmen eingesetzt. Zur Erfüllung der Spannungsanforderungen, insbesondere in Übertragungsnetzen, die eine Nennspannung von mehr als 380 kV aufweisen, werden Leistungsschaltkammern in Serie geschaltet, um die von der Norm vorgeschriebenen Leistungsdaten einzuhalten. Um die Überlastung einer einzelnen Leistungsschaltkammer in dieser Reihenschaltung zu vermeiden, ist eine Steuerung der Spannungsaufteilung notwendig. In der Regel werden die Spannungen über die einzelnen Teile der Leistungsschaltkammern zu jeweils 50 % verteilt. Hierzu werden gemäß dem Stand der Technik zu den einzelnen Leistungsschaltkammern Steuerelemente parallel geschaltet. Ein derartiges Steuerelement ist in der Regel ein Kondensator bzw. ein Kondensator und ein Widerstand in Reihe geschaltet. Derartige Steuerelemente erfordern einen zusätzlichen Bauraum und sind dabei isoliert anzubringen, was insgesamt zu einem hohen technischen und somit kostenintensiven Aufwand führt. Eine aus dem Stand der Technik bekannte Vakuumschaltröhre wird in DE-C-4447391 offenbart.

Dabei stellt sich die Aufgabe der Erfindung, eine Vakuumschaltröhre für Hochspannungsanwendungen sowie eine Hochspannungsschaltanordnung bereitzustellen, die gegenüber dem Stand der Technik einen niedrigeren technischen Aufwand zur Bereitstellung von Steuerelementen aufweist.

Die Lösung der Aufgabe besteht in einer Vakuumschaltröhre mit den Merkmalen des Patentanspruchs 1 sowie in einer Hochspannungsschaltanordnung mit den Merkmalen des Anspruchs 14.

Die erfindungsgemäße Vakuumschaltröhre gemäß Patentanspruch 1 umfasst ein Gehäuse mit mindestens einem ringförmigen keramischen Isolatorelement, das einen Vakuumraum ausbildet. Ferner umfasst die Vakuumschaltröhre ein Kontaktsystem mit zwei zueinander beweglich angeordneten Kontakten. Die Vakuumschaltröhre zeichnet sich dadurch aus, dass ein kapazitives Element mit zwei Elektroden und einen zwischen den Elektroden angeordneten dielektrischen Material vorgesehen ist, wobei das kapazitive Element formschlüssig an dem Isolatorelement angebracht ist und eine Kapazität aufweist, die zwischen 400 pF und 4000 pF aufweist.

Die erfindungsgemäße Vakuumschaltröhre weist dabei gegenüber dem Stand der Technik den Vorteil auf, dass das notwendige Steuerelement zur Aufteilung der Spannung auf die einzelnen Leistungsschaltkammern in die Vakuumschaltröhre und zwar auf der Oberfläche des Isolatorelements integriert ist. Dies führt zu einer Einsparung von Herstellungskosten und zu geringeren technischen Aufwand bei der Bereitstellung der Vakuumschaltröhre und zur Vermeidung von Montagekosten.

In einer Ausgestaltungsform der Erfindung ist neben dem kapazitiven Element, also dem Kondensator, noch ein resistives Element, also ein Widerstand und ebenfalls integriert in mindestens einem Isolatorelement, vorgesehen. Dies kann insbesondere zu einer Reihenschaltung von resistiven Element und kapazitiven Element sowie zu einer Serienschaltung dieser beiden Elemente angewandt sein.

Dabei ist insbesondere das dielektrische Material des kapazitiven Elementes schichtförmig auf einer Oberfläche des Isolatorelements aufgebracht. Grundsätzlich sind hierfür sowohl die innere als auch die äußere Oberfläche des Isolatorelementes geeignet, das Anbringen des resistiven Elementes auf der äußeren Oberfläche hat jedoch den Vorteil, dass eine höhere Auswahl an Materialien, z.B. ein ferroelektrisches Material, eingebettet in eine Epoxidharzmatrix, zur Verfügung stehen, da für die innere Oberfläche ganz besondere Anforderungen an das Ausgasverhalten der Materialien gestellt werden.

Der Widerstand des resistiven Elementes weist bevorzugt einen Wert auf, der zwischen 100 Ohm und 1500 Ohm liegt oder zwischen 10⁸ und 10¹⁵ Ohm liegt.

Das dielektrische Material ist dabei bevorzugt als Schicht auf der Oberfläche des Isolatorelementes aufgebracht und die Schicht weist dabei eine Dicke von 5 um bis 150 µm oder von 1 mm bis 5 mm auf. Die dazugehörigen Elektroden sind dabei bezüglich einer Erstreckung des Isolatorelementes entlang einer Schaltachse an einem oberen und an einer unteren Stirnfläche angeordnet. Dabei ist es zweckmäßig, wenn die Elektroden in Lotstellen zwischen Isolatorelementen integriert sind. An diesen Stirnflächen lassen sich Elektroden leicht anbringen und zwischen ihnen kann das dielektrische Material an der äußeren Oberfläche des Isolatorelementes angebracht sein und somit kontaktiert werden. Die Integration der Elektroden in die Lotstellen ist zweckmäßig aber nicht notwendig. Die Lotstelle selbst kann auch als Elektrode dienen.

Alternativ bzw. zusätzlich ist es auch zweckmäßig, dass die Elektroden in Form einer Schicht oder einer Umwicklung auf der äußeren Oberfläche des Isolatorelementes angeordnet sind, so dass auf diese wiederum in einer zweiten Schicht oder zweiten Wicklung das dielektrische Material angeordnet ist und dass ein in einer alternierenden Schichtfolge von Elektroden und dielektrischen Material auf der äußeren Oberfläche des Isolatormaterials das kapazitive Element erzeugt ist.

Als dielektrisches Material ist grundsätzlich ein Material mit einer hohen Dielektrizitätskonstante, insbesondere ein ferroelektrisches Material, geeignet, insbesondere eignet sich ein Titanat, besonders bevorzugt hierbei das Bariumtitanat.

Eine weitere Ausgestaltungsform der Erfindung ist eine Hochspannungsschaltanordnung, die eine Vakuumschaltröhre nach einem der vorhergehenden Ansprüche umfasst und die zudem eine hierzu in Reihe geschaltete weitere Unterbrechereinheit aufweist. Hierbei handelt es sich um eine Hochspannungsschaltanordnung, die grundsätzlich aus dem Stand der Technik bekannt ist, jedoch mindestens eine erfindungsgemäße Vakuumschaltröhre als in Reihe geschaltete Unterbrechereinheit umfasst, so dass bei der beschriebenen Hochspannungsschaltanordnung auf die entsprechenden Steuerungselemente, insbesondere kapazitiv wirkende Kondensatoren verzichtet werden kann. Dabei ist bevorzugt eine der beiden Unterbrechereinheiten die beschriebene Vakuumschaltröhre und eine zweite Unterbrechereinheit ein gasisolierter Schalter. Falls ein gasisolierter Schalter verwendet wird, ist eine Parallelschaltung herkömmlicher Steuerelemente zum gasisolierten Schalter erforderlich.

Weitere Ausgestaltungsformen und weitere Merkmale der Erfindung ergeben sich aus der folgenden Figurenbeschreibung. Merkmale mir derselben Bezeichnung aber in unterschiedlichen Ausgestaltungsformen werden dabei mit demselben Bezugszeichen versehen. Es handelt sich dabei um reine schematische Ausgestaltungsformen, die exemplarischen Charakter haben und die keine Einschränkung des Schutzbereiches darstellen. Dabei zeigen:
- Figur 1: ein Ersatzschaltbild einer Hochspannungsschaltanordnung aus dem Stand der Technik mit parallel geschalteten Steuerelementen,
- Figur 2: eine Hochspannungsschaltanlage mit zwei in Reihe geschalteten Unterbrechereinheiten, die integrierte Steuerelemente aufweisen,
- Figur 3: einen Querschnitt durch eine Vakuumschaltröhre mit auf den Oberflächen von Isolatorelementen integrierten resistiven und kapazitiven Steuerelementen,
- Figur 4: ein Ersatzschaltbild der Anordnung der kapazitiven und resistiven Elemente zur Vakuumschaltröhre gemäß Figur 3,
- Figur 5: einen Querschnitt durch eine Vakuumschaltröhre gemäß Figur 1 mit Steuerelementen im unteren und oberen Bereich der Vakuumschaltröhre,
- Figur 6: ein Ersatzschaltbild der Steuerelemente zur Vakuumschaltröhre gemäß Figur 5,
- Figur 7: eine Vakuumschaltröhre gemäß Figur 1 mit Steuerelementen gemäß Ersatzschaltbild aus Figur 8,
- Figur 8: ein Ersatzschaltbild der Steuerelemente zur Vakuumschaltröhre gemäß Figur 7,
- Figur 9: eine Vakuumschaltröhre gemäß Figur 1, wobei das kapazitive Element in Form von einer alternierenden Schicht auf ein Isolatorelement aufgebracht ist,
- Figur 10: ein vergrößerter Ausschnitt der Schichtfolge aus dem Ausschnitt X in Figur 9 und
- Figur 11: ein Ersatzschaltbild für das Steuerelement gemäß der Vakuumschaltröhre aus Figur 9.

In Figur 1 ist eine Reihenschaltung von zwei Unterbrechereinheiten 32 gemäß dem Stand der Technik gezeigt. Diese Unterbrechereinheiten 32 können gasisolierte Schalter sein, es können allerdings auch Vakuumschaltröhren sein. Parallel zu den in Reihe geschalteten Unterbrechereinheiten 32 sind Steuerelemente 34 verschaltet, um die einzelnen Unterbrechereinheiten 32 in dieser Reihenschaltung vor Überlastung zu schützen. Hierzu werden Widerstände oder Kondensatoren in Parallel- oder aber auch in Serieschaltung verwendet. Die Spannungen werden zwischen den einzelnen Unterbrechereinheiten 32 hierdurch aufgeteilt und eine Überlastung wird verhindert.

In Figur 2 ist eine Ausgestaltung dargestellt, wobei eine Unterbrechereinheit 32 in Form einer Vakuumschaltröhre 2 mit einer weiteren Unterbrechereinheit 32 in Reihe geschaltet ist. Die Vakuumschaltröhre 2 weist dabei Steuerelemente 34 auf, die in Form von kapazitiven Elementen 12 ausgestaltet sind und die in die Vakuumschaltröhre 2 integriert sind, wie dies gemäß Figur 3 näher erläutert wird.

Figur 3 zeigt einen Querschnitt durch eine Vakuumschaltröhre 2, die ein Gehäuse 3 aufweist, wobei das Gehäuse 3 mehrere Isolatorelemente 4 und einen zentral angebrachten Metallschirm 5 aufweist. Der Metallschirm 5 ist im Gehäuse 3 so angeordnet, dass er in der Position gelagert ist, in der sich Kontakte 9 und 10, die zusammen ein Kontaktsystem 8 bilden, beweglich entlang einer Schaltachse 24 gelagert sind.

Die Isolatorelemente 4 sind im Wesentlichen zylindrisch ausgestaltet, wobei sie dabei ebenfalls entlang der Schaltachse 24 übereinandergestapelt sind und entlang dieser Schaltachse 24, die auch die Zylinderachse bilden, einen Zylinder ausbilden. Die einzelnen Isolatorelemente 4 sind dabei miteinander formschlüssig verbunden, wobei in den meisten Fällen eine Lotverbindung vorherrscht. Das Gehäuse 3, das das Kontaktsystem 8 umschließt, bildet dabei einen Vakuumraum 8, der insgesamt vakuumdicht gegenüber der Atmosphäre abgeschlossen ist.

Soweit handelt es sich schematisch gesehen um eine herkömmliche Vakuumschaltröhre 2 gemäß dem Stand der Technik. Von diesem unterscheidet sich die vorliegende Vakuumschaltröhre 2 darin, dass an Oberflächen 20, 21 der Isolatorelemente 4 Steuerelemente 34 angeordnet sind, wobei mindestens ein kapazitives Element 12 an einer Oberfläche 20, 21 des Isolatorelementes 4 aufgebracht ist. Dabei muss nicht explizit zwischen einer inneren 21 und äußeren Oberfläche 20 des Isolatorelementes unterschieden werden, wobei es in vielen Fällen zweckmäßig ist, das kapazitive Element 12 an der äußeren Oberfläche 20 des Isolatorelementes 4 aufzubringen.

Dabei sind Elektroden 14 vorgesehen, die bevorzugt zwischen Stirnflächen 25 und 26 der Isolatorelemente 4 entlang der Schaltachse 24 angeordnet sind. Dabei können die Elektroden 14 Verlängerungen von Lotflächen 27 sein, die zum Verbinden der einzelnen Isolatorelemente 4 dienen. Die Elektroden 14 ragen dabei radial zur Achse 24 gesehen ein Stück weit über die Stirnflächen 25 bzw. 26 der Isolatorelemente 4 heraus, so dass zwischen diesen herausragenden Überständen der Elektroden 14 ein dielektrisches Material 16 auf der äußeren Oberfläche 20 des Isolatorelementes 4 angeordnet ist, das durch die Elektroden 14 kontaktiert ist. Die Elektroden 14, die das dielektrische Material 16 kontaktieren, bilden zusammen mit diesem das kapazitive Element 12.

Im Weiteren ist es zweckmäßig, dass zwischen grundsätzlich baugleichen Elektroden 14 ebenfalls ein resistives Material 19 angeordnet ist und durch diese kontaktiert wird. Hieraus ergibt sich zusammen mit den Elektroden das resistive Element 18. In der Darstellung gemäß Figur 3 sind am obersten Isolatorelement 4 an der äußeren Oberfläche 20 ein kapazitives Element angeordnet, das über dieselben Elektroden 14 verbunden ist, wie das resistive Element an der Innenseite des Isolatorelementes 4. Hiermit ergibt sich eine Parallelschaltung der beiden Steuerelemente 34. Gemeinsam mit einem weiteren resistiven Element 18 am angrenzenden Isolatorelement 4 in Figur 3 ergibt sich das Ersatzschaltbild gemäß Figur 4.

Als Material für das kapazitive Element 12, also das dielektrische Material 16 wird bevorzugt zur Einstellung der gewünschten Kapazität ein Material mit einem hohen εᵣ also einer hohen dielektrischen Konstante verwendet. Hierfür eignen sich ferroelektrische Materialien insbesondere ein Titanat, bevorzugt wird das Bariumtitanat (εᵣ = 1000) eingesetzt. Um eine entsprechende Kapazität von 400 pF bis 4000 pF zu erzielen, kann das dielektrische Material das Bariumtitanat in Konzentrationen erhalten, die bei einer vorgegebenen Schichtdicke des dielektrischen Materials 16 auf den Isolatorelement 4 zu der gewünschten Kapazität führt. Insbesondere ist ein dielektrisches Material von Vorteil, bei dem das Bariumtitanat in eine Epoxidharzmatrix eingebettet ist. Die Dicke der Schicht des dielektrischen Materials 16 des kapazitiven Elements 12 beträgt dabei in der Regel mehr zwischen 5 um bis 150 um der zwischen 1 mm bis 5 mm.

In Figur 5 ist eine Darstellung der Vakuumschaltröhre 2 gemäß Figur 1 gegeben, wobei dabei die Anordnung der Steuerelemente 32 symmetrisch auf das Gehäuse 3 bzw. auf die Isolatorelemente 4 bezüglich des Gehäuses 3 verteilt ist. Dies ermöglicht eine gezielte Spannungsaufteilung entlang des Gehäuses 3 auf verschiedene Isolatorelemente 4. Hierbei handelt es sich um eine Reihenschaltung zwischen einem kapazitiven Element 12 und einem resistiven Element 18, wie sie als Ersatzschaltbild in der Figur 6 wiedergegeben ist.

In Figur 7 ist ebenfalls eine Vakuumschaltröhre 2 gemäß Figur 1 dargestellt, wobei auf der äußeren Oberfläche 20 des Isolatorelementes 4 sowohl ein kapazitives Element 12 als auch ein resistives Element 18 angebracht sind. Dabei befindet sich das dielektrisch wirkende Material 16 radial gesehen innen, darauf folgt eine hier nicht näher beschriebene Isolierung und anschließend das resistive Material 19. Sowohl das dielektrische Material 16 als auch das resistive Material 19 werden mit den Elektroden 14 entsprechend des Ersatzschaltbildes aus Figur 8 zu einer Parallelschaltung verbunden. Auf dem darauffolgenden Isolatorelement 4 ist ein weiteres resistives Element 18, wie bereits beschrieben, aufgebracht, so dass zu der Parallelschaltung des resistiven Elements 18 und des kapazitiven Elements 12 noch ein weiteres resistives Element 18 in Serie geschaltet ist, wie dies in Figur 8 als Ersatzschaltbild abgebildet ist. Auch diese Schaltung kann analog der Figur 5 symmetrisch auf dem unteren Bereich des Gehäuses 3 wiederholt werden. Grundsätzlich handelt es sich bei der Darstellung und der Anordnung der resistiven bzw. kapazitiven Elemente 12, 18 um exemplarische Ausgestaltungsformen. Sie könnten ebenfalls auf allen anderen Isolatorelementen 4 angeordnet sein. Dabei können, und das gilt für die Figuren 3, 5, 7 und 9 gleichermaßen, alle Steuerelemente 34 sowohl an einer inneren Oberfläche 21 als auch an einer äußeren Oberfläche 20 der Isolatorelemente 4 angebracht sein.

In Figur 9 ist eine alternative Ausgestaltung des kapazitiven Elementes 12 dargestellt. Hierbei werden alternierende Schichten von Elektrode 14 und dielektrischen Material 16 radial um die äußere Oberfläche 20 des Isolatorelementes 4 gewickelt. Eine vergrößerte Darstellung des Ausschnittes X in Figur 9 ist in Figur 10 dargestellt. Hier ist die Schichtfolge auf der äußeren Oberfläche 20 mit Elektrode 14, und dielektrischem Material 16 zu erkennen. Somit wird ein dielektrisches Material 16 jeweils von einer Schicht leitenden Elektrodenmaterials in Form der Elektrode 14 eingebettet. Auf diese Weise können die entsprechenden gewünschten Kapazitäten des Steuerelementes 34 durch die Anzahl der einzelnen Schichten genauer eingestellt werden. Das entsprechende Ersatzschaltbild ist in Figur 11 gegeben. Hier ist lediglich exemplarisch eine Kapazität bzw. ein kapazitives Element 12 dargestellt. Auch die in Figur 9 dargestellte Vakuumschaltröhre kann mit weiteren Steuerelementen, wie sie in den Figuren 3, 5 und 7 beschrieben sind, in jeglicher Kombination je nach Bedarf sowohl innen als auch außen versehen werden.

## Patentansprüche

1. Vakuumschaltröhre (2) umfassend
- ein Gehäuse (3) mit mindestens einem ringförmigen keramischen Isolatorelement (4), das einen Vakuumraum (6) ausbildet,
- ein Kontaktsystem (8) mit zwei zueinander beweglich angeordneten Kontakten (9, 10),
wobei ein kapazitives Element (12) mit zwei Elektroden (14) und einem zwischen den Elektroden (14) angeordneten dielektrischen Material (16) vorgesehen ist, **dadurch gekennzeichnet, dass** das kapazitive Element (12) an einer Oberfläche des Isolatorelementes formschlüssig an dem Isolatorelement (4) angebracht ist, wobei Elektroden (14) vorgesehen sind, die zwischen Stirnflächen (25, 26) des mindestens einen Isolatorelement (4) entlang der Schaltachse (24) angeordnet sind und das kapazitive Element eine Kapazität zwischen 400 pF und 4000 pF aufweist.

2. Vakuumschaltröhre nach Anspruch 1, **dadurch gekennzeichnet, dass** neben dem kapazitiven Element (12) ein resistives Element (18) an mindestens einem Isolatorelement (4) vorgesehen ist.

3. Vakuumschaltröhre nach Anspruch 1 oder 2, **dadurch gekennzeichnet, dass** zumindest das dielektrische Material (16) des kapazitiven Elements (12) schichtförmig auf eine Oberfläche (20) des Isolatorelementes (4) aufgebracht ist.

4. Vakuumschaltröhre nach einem der vorhergehenden Ansprüche, **dadurch gekennzeichnet, dass** das kapazitive Element (12) an einer äußeren Oberfläche (20, 21 des Isolatorelementes (4) angeordnet ist.

5. Vakuumschaltröhre nach einem der Ansprüche 2 bis 4, **dadurch gekennzeichnet, dass** das kapazitive Element (12) und das resistive Element (18) in Reihe geschaltet sind.

6. Vakuumschaltröhre nach einem der Ansprüche 2 bis 5, **dadurch gekennzeichnet, dass** das resistive Element (18) formschlüssig mit dem Isolatorelement (4) verbunden ist.

7. Vakuumschaltröhre nach einem der Ansprüche 2 bis 6, **dadurch gekennzeichnet, dass** das resistive Element einen Widerstand aufweist, der zwischen 100 Ohm und 1500 Ohm oder zwischen 10⁸ Ohm und 10¹⁵ Ohm liegt.

8. Vakuumschaltröhre nach einem der vorhergehenden Ansprüche, **dadurch gekennzeichnet, dass** das dielektrische Material (16) als Schicht (22) auf der Oberfläche (20, 21) des Isolatorelementes (4) aufgebracht ist und die Schicht (22) eine Dicke von 5 um bis 150 um oder 1 mm bis 5 mm aufweist.

9. Vakuumschaltröhre nach einem der vorhergehenden Ansprüche, **dadurch gekennzeichnet, dass** die Elektroden (14) so an dem Isolatorelement (4) angeordnet sind, so dass sie sich bezüglich einer Erstreckung des Isolatorelementes entlang einer Schaltachse (24) an einer oberen und an einer unteren Stirnfläche befinden.

10. Vakuumschaltröhre nach Anspruch 9 **dadurch gekennzeichnet, dass** die Elektroden (14) in Lotstellen zwischen den Isolatorelementen integriert sind.

11. Vakuumschaltröhre nach einem der vorhergehenden Ansprüche, **dadurch gekennzeichnet, dass** die Elektrode (14) als Schicht auf die äußere Oberfläche (20, 21) des Isolatorelementes (4) aufgebracht ist.

12. Vakuumschaltröhre nach Anspruch 11, **dadurch gekennzeichnet, dass** das kapazitive Element (12) als alternierende Schichtfolge von Elektrode (14), dielektrischem Material (16) und Elektrode (14) auf der äußeren Oberfläche (20, 2) des Isolatorelementes (4) angeordnet ist.

13. Vakuumschaltröhre nach einem der vorhergehenden Ansprüchen, **dadurch gekennzeichnet, dass** das dielektrische Material (16) ein ferroelektrisches Material, insbesondere ein Titanat, besonders bevorzugt Bariumtitanat enthält.

14. Hochspannungsschaltanordnung (28) umfassend eine Vakuumschaltröhre (2) nach einem der Ansprüche 1 bis 13 und eine weitere, hierzu in Reihe geschaltete Unterbrechereinheit (32).

15. Hochspannungsschaltanordnung nach Anspruch 14, **dadurch gekennzeichnet, dass** die Unterbrechereinheit (32) eine Vakuumschaltröhre (2) oder ein gasisolierter Schalter ist.

## Claims

1. Vacuum interrupter (2), comprising
- a housing (3) having at least one annular ceramic insulating element (4), which forms a vacuum chamber (6),
- a contact system (8), having two contacts (9, 10) which are moveable relative to one another,
wherein a capacitive element (12) having two electrodes (14) is provided, together with a dielectric material (16) which is arranged between the electrodes (14), **characterized in that** the capacitive element (12) is interlockingly mounted on the insulating element (4) at a surface of the insulating element, wherein electrodes (14) are provided and arranged along the switching axis (24) between end faces (25, 26) of the at least one insulating element (4), and the capacitive element has a capacitance between 400 pF and 4000 pF.

2. Vacuum interrupter according to Claim 1, **characterized in that**, in addition to the capacitive element (12), a resistive element (18) is provided on at least one insulating element (4).

3. Vacuum interrupter according to Claim 1 or 2, **characterized in that** at least the dielectric material (16) of the capacitive element (12) is applied in a layered arrangement to one surface (20) of the insulating element (4).

4. Vacuum interrupter according to any one of the preceding claims, **characterized in that** the capacitive element (12) is arranged on an outer surface (20, 21) of the insulating element (4).

5. Vacuum interrupter according to any one of Claims 2 to 4, **characterized in that** the capacitive element (12) and the resistive element (18) are connected in series.

6. Vacuum interrupter according to any one of Claims 2 to 5, **characterized in that** the resistive element (18) is connected to the insulating element (4) in an interlocking manner.

7. Vacuum interrupter according to any one of Claims 2 to 6, **characterized in that** the resistive element has a resistance which lies between 100 ohms and 1500 ohms, or between 10⁸ and 10¹⁵ ohms.

8. Vacuum interrupter according to any one of the preceding claims, **characterized in that** the dielectric material (16) is applied to the surface (20, 21) of the insulating element (4) in the form of a layer (22), and the layer (22) has a thickness ranging from 5 um to 150 um, or from 1 mm to 5 mm.

9. Vacuum interrupter according to any one of the preceding claims, **characterized in that** the electrodes (14) are arranged on the insulating element (4) such that, with respect to an extension of the insulating element along a switching axis (24), they are arranged on one upper and one lower end face.

10. Vacuum interrupter according to Claim 9, **characterized in that** the electrodes (14) are integrated in soldered connections between the insulating elements.

11. Vacuum interrupter according to any one of the preceding claims, **characterized in that** the electrode (14) is applied to the outer surface (20, 21) of the insulating element (4) in the form of a layer.

12. Vacuum interrupter according to Claim 11, **characterized in that** the capacitive element (12) is arranged on the outer surface (20, 21) of the insulating element (4) in an alternating layered arrangement of the electrode (14), the dielectric material (16) and the electrode (14).

13. Vacuum interrupter according to any one of the preceding claims, **characterized in that** the dielectric material (16) contains a ferro-electric material, particularly a titanate, wherein barium titanate is particularly preferred.

14. High-voltage switching assembly (28) comprising a vacuum interrupter (2) according to any one of Claims 1 to 13, and a further interrupter unit (32) which is connected in series thereto.

15. High-voltage switching assembly according to Claim 14, **characterized in that** the interrupter unit (32) is a vacuum interrupter (2) or a gas-insulated switch.

## Revendications

1. Tube (2) de commutation sous vide comprenant
- un boîtier (3) ayant au moins un élément (4) isolateur annulaire en céramique, qui forme un espace (6) sous vide,
- un système (8) de contact ayant deux contacts (9, 10) montés mobiles l'un par rapport à l'autre,
dans lequel il est prévu un élément (12) capacitif ayant deux électrodes (14) et un matériau (16) diélectrique disposé entre les électrodes (14), **caractérisé en ce que** l'élément (12) capacitif est monté à complémentarité de forme sur l'élément (4) isolateur sur une surface de l'élément isolateur, dans lequel il est prévu des électrodes (14), qui sont disposées, entre des surfaces (25, 26) frontales du au moins un élément (4) isolateur, le long de l'axe (24) de commutation et l'élément capacitif a une capacité comprise entre 400 pF et 4000 pF.

2. Tube de commutation sous vide suivant la revendication 1, **caractérisé en ce qu'**il est prévu, outre l'élément (12) capacitif, un élément (18) résistif sur au moins un élément (4) isolateur.

3. Tube de commutation sous vide suivant la revendication 1 ou 2, **caractérisé en ce qu'**au moins le matériau (16) diélectrique de l'élément (12) capacitif est disposé en forme de couche sur une surface (20) de l'élément (4) isolateur.

4. Tube de commutation sous vide suivant l'une des revendications précédentes, **caractérisé en ce que** l'élément (12) capacitif est disposé sur une surface (20, 21) extérieure de l'élément (4) isolateur.

5. Tube de commutation sous vide suivant l'une des revendications 2 à 4, **caractérisé en ce que** l'élément (12) capacitif et l'élément (18) résistif sont montés en série.

6. Tube de commutation sous vide suivant l'une des revendications 2 à 5, **caractérisé en ce que** l'élément (18) résistif est relié à complémentarité de forme à l'élément (4) isolateur.

7. Tube de commutation sous vide suivant l'une des revendications 2 à 6, **caractérisé en ce que** l'élément résistif a une résistance, qui est comprise entre 100 Ohm et 1500 Ohm ou entre 10⁸ Ohm et 10¹⁵ Ohm.

8. Tube de commutation sous vide suivant l'une des revendications précédentes, **caractérisé en ce que** le matériau (16) diélectrique est disposé sous la forme d'une couche (22) sur la surface (20, 21) de l'élément (4) isolateur et la couche (22) a une épaisseur allant de 5 µm à 150 µm ou de 1 mm à 5 mm.

9. Tube de commutation sous vide suivant l'une des revendications précédentes, **caractérisé en ce que** les électrodes (14) sont disposées sur l'élément (4) isolateur, de manière à ce qu'elles se trouvent, par rapport à une étendue de l'élément isolateur le long d'un axe (24) de commutation, sur une surface frontale supérieure et une surface frontale inférieure.

10. Tube de commutation sous vide suivant la revendication 9, **caractérisé en ce que** les électrodes (14) sont intégrées dans des points de brasure entre les éléments isolateurs.

11. Tube de commutation sous vide suivant l'une des revendications précédentes, **caractérisé en ce que** l'électrode (14) est disposée sous la forme d'une couche sur la surface (20, 21) extérieure de l'élément (4) isolateur.

12. Tube de commutation sous vide suivant la revendication 11, **caractérisé en ce que** l'élément (12) capacitif est disposé sous la forme d'une succession de couches en alternance d'électrode (14), de matériau (16) diélectrique et d'électrode (14) sur la surface (20, 2) extérieure de l'élément (4) isolateur.

13. Tube de commutation sous vide suivant l'une des revendications précédentes, **caractérisé en ce que** le matériau (16) diélectrique contient un matériau ferroélectrique, en particulier un titanate, d'une manière particulièrement préférée du titanate de baryum.

14. Dispositif (28) de commutation en haute tension, comprenant un tube (2) de commutation sous vide suivant l'une des revendications 1 à 13 et une autre unité (32) d'interruption montée en série avec lui.

15. Dispositif de commutation en haute tension suivant la revendication 14, **caractérisé en ce que** l'unité (32) d'interruption est un tube (2) de commutation sous vide ou un interrupteur à isolation par du gaz.
